# DEMANDE DE BREVET EUROPEEN

(11) **EP 4 764 349 A1**
(43) Date de publication de la demande: **24.06.2026**
(21) Numéro de dépôt: 25224714.3
(22) Date de dépôt: 17.12.2025
(51) Int. Cl.: F24H 4/04, F24H 9/02, F24F 13/22, F24H 9/16

(54) **DISPOSITIF DE CHAUFFAGE THERMODYNAMIQUE D EAU SANITAIRE COMPRENANT UN CAISSON AVEC LÈVRE D ÉCOULEMENT DES CONDENSATS**

(30) Priorité: 20.12.2024 FR 2414912
(71) Demandeur: ATLANTIC INDUSTRIE, 85000 La Roche-sur-Yon (FR)
(72) Inventeur: MEZACHE, Valentin, 85280 LA FERRIERE (FR); PIROT, Vincent, 85180 LES SABLES D'OLONNE (FR)
(74) Mandataire: Ipsilon

(57) **Abrégé**

Dispositif (1) de chauffage thermodynamique d'eau sanitaire comprenant un ballon (2) de stockage d'eau, un seau (9) monté sur la partie supérieure (4) du ballon (2) formant un fond (8) et une paroi périphérique (10) pour créer un espace de réception (33), un caisson (16) amovible monté sur le seau (9) avec une paroi latérale (32) et une surface supérieure (20) formant partiellement l'espace de réception (33), un module de chauffage de l'eau (5) et une pompe à chaleur (6) partiellement disposée dans l'espace de réception (33), et un module d'extraction d'air (15) monté à l'intérieur de l'espace de réception (33), caractérisé par une lèvre (42) sur la paroi latérale (32) du caisson (16) reposant sur le bord supérieur (46) de la paroi périphérique (10) du seau (9), formant une pente d'écoulement (47) pour permettre aux condensats de s'écouler vers le fond (8) du caisson (16).

## Description

### Domaine technique

La présente invention concerne le domaine du bâtiment, notamment de l'eau chaude sanitaire. En particulier, l'invention concerne un dispositif de chauffage thermodynamique d'eau sanitaire comprenant un caisson avec lèvre d'écoulement de condensats.

### Arrière-plan technologique

Il existe des dispositifs de chauffage d'eau sanitaire thermodynamique, i.e comprenant une pompe à chaleur pour le chauffage de l'eau sanitaire, dans lesquels la source froide de pompage est issue d'un flux de ventilation d'un bâtiment. Ils sont ainsi dits « combiné » en ce qu'ils permettent la production d'eau chaude et la ventilation d'un bâtiment.

Généralement, un échangeur thermique de la pompe à chaleur est monté au-dessus du ballon de stockage dans un seau, fermé par un caisson.

La présence de la pompe à chaleur dans le caisson peut générer une différence de température entre l'intérieur du caisson et l'extérieur de celui-ci favorisant la formation de condensation sur une paroi intérieure du caisson.

Pour gérer cette condensation, et éviter son écoulement vers l'extérieur, il est connu qu'une paroi latérale du seau recouvre par l'extérieur le bas du caisson de manière à le faire s'écouler vers un réseau intérieur du dispositif, à la manière d'une gouttière.

Néanmoins, cette disposition forme, sur l'extérieur du dispositif, une discontinuité. Cette disposition oblige, pour le montage ou le démontage du caisson, de lever, même légèrement, le caisson vers le haut. Or, ce mouvement n'est pas toujours possible lorsque le dispositif est installé dans un espace restreint.

De plus, pour des raisons esthétiques, un dispositif avec une surface extérieure sans discontinuité est préférable.

Les documents WO2024/252884 et WO2024/066845 décrivent des dispositifs de chauffage d'eau sanitaire thermodynamique.

Il existe donc un besoin de disposer d'un dispositif thermodynamique de chauffage d'eau sanitaire à pompe à chaleur permettant de remédier aux inconvénients présentés ci-dessus.

### Résumé de l'invention

La présente invention répond à ces besoins grâce à, un dispositif de chauffage thermodynamique d'eau sanitaire comprenant :
- un ballon de stockage de l'eau ;
- un seau monté sur une partie supérieure du ballon, le seau formant un fond et comprenant une paroi périphérique s'étendant à partir et autour du fond pour former au moins partiellement un espace de réception ;
- un caisson monté de manière amovible sur le seau et comprenant une paroi latérale de caisson et une surface supérieure de caisson pour former au moins partiellement avec le seau l'espace de réception ;
- un module de chauffage de l'eau comprenant une pompe à chaleur, au moins une partie de la pompe à chaleur étant disposée dans l'espace de réception ;
- un module d'extraction d'air monté à l'intérieur de l'espace de réception ;
**caractérisé en ce que** le caisson comprend une lèvre s'étendant depuis une surface intérieure de la paroi latérale de caisson, la lèvre reposant sur un bord supérieur de la paroi périphérique du seau, la lèvre formant une pente d'écoulement configurée pour permettre l'écoulement de condensats formés sur la surface intérieure de la paroi latérale de caisson vers le fond du caisson.

Par « un caisson monté de manière amovible », on entend qu'au moins une partie du caisson, notamment la totalité du caisson, est montée de manière amovible sur le seau.

Par « l'air extrait », on entend de l'air extrait à l'intérieur du bâtiment, notamment pour l'évacuation de l'air vicié et/ou le renouvellement de l'air dans le bâtiment, de l'air extrait à l'intérieur du bâtiment au voisinage du dispositif ou de l'air extrait de l'extérieur via des gaines. En particulier, l'air extrait du bâtiment est la source d'apport chaleur de la pompe à chaleur chauffant l'eau de chauffage dans le ballon de stockage de l'eau.

La présence de la lèvre qui forme une pente d'écoulement permet de guider les condensats formés sur la surface intérieure de la paroi latérale de caisson vers l'intérieur de l'espace de réception. Ainsi, il n'est plus nécessaire d'avoir une paroi latérale du seau qui recouvre par l'extérieur le bas du caisson, comme dans l'art antérieur précité. Ce faisant, pour le montage et le démontage du caisson, les directions de déplacement du caisson ne sont plus contraintes par la nécessité de sortir le bas du caisson du seau.

De plus, étant donné que la gestion des condensats se fait à l'intérieur du caisson, le dispositif peut être réalisé sans discontinuité de sa surface externe. En particulier, la surface extérieure du ballon de stockage de l'eau peut venir dans la continuité de la surface extérieure du caisson.

Plus particulièrement, le ballon de stockage de l'eau peut comporter une cuve recouverte au moins sur une surface périphérique par une paroi latérale d'un manteau, la paroi latérale du caisson s'étendant dans le prolongement de la paroi latérale du manteau.

En particulier, la surface extérieure de la paroi latérale dudit manteau s'étend de préférence dans la continuité d'une surface extérieure de la paroi latérale de caisson.

Le ballon s'étend suivant une direction principale, notamment verticale.

La paroi latérale du manteau peut entourer la cuve autour de la direction principale.

Le fond du seau peut s'étendre dans un plan perpendiculaire à la direction principale.

La paroi périphérique du seau peut s'étendre à partir du fond autour de la direction principale et sensiblement parallèlement à la direction principale. Ainsi, la paroi périphérique du seau forme un rebord partant du fond et s'étendant le long de la direction principale.

La paroi latérale de caisson peut s'étendre autour de la direction principale et sensiblement parallèlement à la direction principale.

La paroi supérieure de caisson peut s'étendre dans un plan perpendiculaire à la direction principale.

Le ballon de stockage de l'eau est de préférence de section circulaire transversalement à la direction principale.

Le contour de la paroi périphérique du seau et/ou le contour de la paroi latérale du caisson pris transversalement à la direction principale est de préférence circulaire.

Le ballon de stockage de l'eau comprend de préférence un isolant thermique positionné entre la cuve et le manteau.

La paroi latérale du caisson peut venir en recouvrement, de préférence totalement, de la paroi périphérique du seau.

La lèvre du caisson peut s'étendre depuis la surface intérieure de la paroi latérale de caisson pour recouvrir au moins partiellement un bord de la paroi périphérique du seau.

La lèvre du caisson peut s'étendre depuis la surface intérieure de la paroi latérale de caisson au-delà du bord de la paroi périphérique du seau.

La lèvre peut comprendre une face inférieure destinée à être en contact avec le bord supérieur et une surface supérieure opposée à la face inférieure, la pente d'écoulement étant formée sur la face supérieure de la lèvre.

Le caisson peut comprendre deux coquilles fixées de manière amovible l'une à l'autre, chaque coquille formant une demi-paroi latérale de caisson et une demi-surface supérieure de caisson, les demi-parois latérales de caisson formant la paroi latérale de caisson et les demi-surfaces supérieures de caisson formant la surface supérieure de caisson ;
chaque coquille comprenant, sur une surface intérieure de la demi-paroi latérale de caisson, une demi-lèvre, les demi-lèvres formant ensemble ladite lèvre du caisson.

Les coquilles peuvent être configurées pour être déformées élastiquement lors de leur montage sur le dispositif, notamment sur le seau.

Chacune des demi-parois latérales de caisson peut s'étendre le long d'un secteur angulaire autour de la direction principale, notamment un secteur angulaire autour de la direction principale de 180°.

La demi-lèvre d'au moins l'une des coquilles peut présenter une interruption configurée pour faciliter la déformation élastique de ladite coquille lors de son montage sur le dispositif, notamment sur le seau.

Par « interruption », il faut comprendre une discontinuité de la demi-lèvre conduisant au moins à une réduction de sa largeur. Ainsi, cette interruption forme une zone préférentielle de déformation.

La déformation de la demi-paroi latérale nécessaire à son montage comprend une flexion autour d'un axe parallèle à la direction principale pour initier un déplacement de chacun des bords d'extrémité de la demi-paroi latérale. Il est ainsi possible de bénéficier du déplacement de chacun des bords d'extrémité de la demi-paroi latérale pour faire faciliter la fixation et la mise en position du caisson sur le seau.

L'interruption peut être présente à une position centrale de la demi-lèvre.

La longueur de l'interruption, mesurée suivant une direction d'élongation de la demi-lèvre, peut être inférieure à 20% de la longueur de la demi-lèvre, mesurée suivant la direction d'élongation de la demi-lèvre.

Par « longueur de l'interruption » et « longueur de la demi-lèvre », on entend les distances parcourues par un point d'un bout à l'autre de l'objet concerné suivant la direction d'élongation de la demi-lèvre.

Le seau peut comprendre un réseau de surfaces et/ou de conduites permettant de diriger des condensats s'écoulant depuis la lèvre vers une partie inférieure du seau recevant un réservoir de condensats. Ce réseau de surfaces et/ou de conduites peut comprendre l'un ou plusieurs parmi une pente, une gouttière, un guide, une conduite et une rampe configurés pour guider les condensats vers le réservoir de condensat ou une zone de stockage.

Le bord supérieur de la paroi périphérique du seau peut former une cavité recevant un joint d'étanchéité, la lèvre reposant sur ledit joint d'étanchéité.

La cavité recevant le joint d'étanchéité peut comprendre au moins une ouverture configurée pour évacuer un potentiel condensat présent dans ladite cavité.

Ladite au moins une ouverture débouche de préférence à l'intérieur de l'espace de réception. Ainsi, les condensats provenant de la cavité peuvent être ainsi guidés vers le réservoir de condensats via le réseau de surfaces et/ou de conduites.

En variante, le bord supérieur de la paroi périphérique du seau peut comprendre un chanfrein ou un congé, notamment un congé concave par rapport à l'espace de réception.

La lèvre peut être dans une partie inférieure du caisson.

La hauteur de la paroi périphérique du seau perpendiculairement au fond peut être inférieure à la hauteur de la paroi latérale de caisson perpendiculairement au fond.

La pompe à chaleur peut comprendre un premier échangeur thermique de chauffage de l'eau et un deuxième échangeur thermique, le deuxième échangeur thermique étant positionné dans l'espace de réception, notamment sur le fond.

Le caisson peut comprendre une entrée d'air et une sortie d'air.

Le module d'extraction peut être configuré pour créer un flux d'air au travers du deuxième échangeur thermique.

Le module d'extraction peut comprendre un ventilateur ou est configuré pour être raccordé à un ventilateur, le ventilateur étant configuré pour permettre une circulation d'air entre l'entrée et la sortie.

La pente d'écoulement de la lèvre peut être à pente descendent depuis la surface intérieure de la paroi latérale de caisson vers l'espace de réception.

Dans une section transversale par rapport à la direction principale, la pente d'écoulement de la lèvre peut former un angle compris entre 0,5° et 20° par rapport à un axe perpendiculaire à la direction principale s'étendant dans le plan de ladite section transversale.

Le ballon de stockage peut avoir un volume de stockage d'eau compris entre 50 l et 300 l.

Le dispositif de chauffage est de préférence configuré pour être suspendu à un support, tel qu'un mur, au-dessus du sol.

La lèvre peut présenter une surface inférieure sensiblement plane reposant directement sur une portion plane du bord supérieur de la paroi périphérique du seau. Dans une section transversale, la surface inférieure peut former un angle non nul par rapport à la portion plane du bord supérieur de manière à former une ligne de contact entre la lèvre et le bord supérieur de la paroi périphérique du seau. Cette ligne de contact entre la lèvre et le bord supérieur de la paroi périphérique du seau assure une bonne étanchéité à l'air et une bonne tenue mécanique de la virole.

De préférence, la lèvre du caisson s'étend depuis la surface intérieure de la paroi latérale de caisson au-delà de ladite ligne de contact.

La surface inférieure de la lèvre et/ou la portion plane du bord supérieur est de préférence à pente montante depuis la paroi latérale de caisson vers l'espace de réception.

La surface inférieure de la lèvre est formée par la face inférieure de la lèvre. La surface supérieure de la lèvre est formée par la face supérieure de la lèvre.

### Brève description des figures

La description qui va suivre en regard des dessins annexés, donnés à titre d'exemples non limitatifs, fera bien comprendre en quoi consiste l'invention et comment elle peut être réalisée. Sur les figures annexées :
[fig. 1] illustre, en perspective, un exemple de dispositif selon l'invention ;
[fig. 2] illustre, en perspective, une partie supérieure du dispositif de la figure 1, une coquille du caisson étant omise ;
[fig. 3] illustre, en perspective, partiellement, une coquille du caisson du dispositif de la figure 1 ;
[fig. 4] est une coupe longitudinale du dispositif de la figure 1 à la jonction entre le ballon de stockage de l'eau et le caisson ;
[fig. 5] illustre, en perspective, partiellement, le seau du dispositif de la figure 1 ;
[fig. 6] est une vue similaire à celle de la figure 4 illustrant une variante de dispositif ; et
[fig. 7] est un agrandissement de la figure 4 selon VII.

### Description de mode(s) de réalisation

Dans la suite de la description, les éléments identiques ou de fonctions identiques portent le même signe de référence. A des fins de concision de la présente description, ils ne sont pas décrits en regard de chacune des figures, seules les différences entre les modes de réalisation étant décrites.

On a illustré sur les figures 1 à 5 un exemple de dispositif 1 de chauffage thermodynamique d'eau sanitaire selon l'invention.

Le dispositif 1 comprend un ballon 2 de stockage d'eau sanitaire s'étendant selon une direction principale X verticale. Le ballon 2 a par exemple un volume de stockage de 200 l.

Le ballon 2 comprend ainsi une partie inférieure 3, qui est destinée à être dirigée vers le sol, et une partie supérieure 4, opposée à la partie inférieure 3.

Le dispositif 1 comprend un seau 9 monté sur la partie supérieure 4 du ballon 2, comme illustré dans la vue de la figure 2 notamment.

Le seau 9 comprend un fond 8 qui s'étend de préférence dans un plan sensiblement horizontal **P,** c'est-à-dire transversalement à la direction principale X du ballon 2.

Le seau 9 comporte également une paroi périphérique 10 autour du fond 8 qui s'étend sensiblement perpendiculairement au fond 8.

Le dispositif 1 comprend un caisson 16 formé de deux coquilles 17 et 18 montées de manière amovible sur le seau 9. Dans cet exemple, l'une des coquilles est dite coquille avant 17, l'autre est dite coquille arrière 18.

Les coquilles 17 et 18 forment chacune une demi-paroi latérale de caisson 30 qui forment ensemble, lorsque les coquilles 17 et 18 sont montées sur le seau 9, une paroi latérale de caisson 32.

Les coquilles 17 et 18 forment chacune une demi-surface supérieure de caisson 31 qui forment ensemble, lorsque les coquilles 17 et 18 sont montées sur le seau 9, une surface supérieure de caisson 20.

La paroi latérale de caisson 32 et la surface supérieure de caisson 20 forment avec le seau 9 un espace de réception 33.

Le dispositif 1 comporte, comme illustré sur la vue de la figure 2, un module de chauffage de l'eau 5 comportant une pompe à chaleur 6.

La pompe à chaleur 6 comporte un échangeur thermique de chauffage de l'eau (non illustré) qui est, par exemple, disposé à l'intérieur du ballon 2.

La pompe chaleur 6 comporte, en outre, un deuxième échangeur thermique 7 positionné dans l'espace de réception 33.

Le dispositif 1 comporte également un module d'extraction d'air 15 monté sur le fond 8.

Le module d'extraction d'air 15 comporte de plus un ventilateur 21 monté sur le fond 8 dans l'espace de réception 33 permettant un flux d'air entre une entrée d'air 22 et une sortie d'air 23.

L'entrée d'air 22 et la sortie d'air 23 sont positionnées sur la demi-surface supérieure 31 de la coquille arrière 18 du caisson 16. Le module d'extraction d'air 15 est configuré pour que le flux d'air traverse le deuxième échangeur thermique 7.

Le module d'extraction d'air 15 peut comporter des raccords de piquage au niveau de l'entrée 22 et de la sortie 23.

La hauteur Hp de la paroi périphérique 10 du seau 9 prise perpendiculairement au fond 8, qui est sensiblement constante, est inférieure à la hauteur He de la demi-paroi latérale de caisson 30, et donc de la paroi latérale de caisson 32, perpendiculairement au fond 8.

Le ballon 2 comprend sur une surface périphérique un manteau 37 comportant une paroi latérale 36. Le manteau 37 recouvre une cuve, non visible sur les figures.

Comme notamment illustré sur les figures 1 et 4, la paroi latérale du caisson 31 s'étend dans le prolongement de la paroi latérale 36 du manteau 37.

En particulier, la surface extérieure de la paroi latérale 36 du manteau 37 s'étend de préférence dans la continuité de la surface extérieure de la paroi latérale de caisson 32.

Chaque coquille 17 et 18 est configurée pour être montée de manière amovible sur le seau 9 par un mouvement suivant un axe de montage T sensiblement transversal à la direction principale X. Ainsi, chaque coquille est de préférence configurée pour être montée sur le seau dans un plan sensiblement horizontal ce qui permet une manutention facilitée du caisson dans un environnement à l'encombrement très contraint, tel qu'un placard ou dans le cas où le dispositif de chauffage est disposé très proche du plafond de la pièce.

Pour ce montage sur le seau 9, les coquilles 17 et 18 sont configurées pour se déformer élastiquement par une flexion autour d'un axe parallèle à la direction principale X pour initier un déplacement latéral Dt de chacun des bords d'extrémité 35 de la demi-paroi latérale 30. Le déplacement latéral Dt est réalisé le long d'un axe sensiblement perpendiculaire à la direction principale X et à l'axe de montage T.

La paroi latérale 36 du manteau 37 peut entourer la cuve autour de la direction principale X.

La paroi latérale de caisson 32 peut s'étendre autour de la direction principale X et sensiblement parallèlement à la direction principale X.

La paroi supérieure de caisson 20 peut s'étendre dans un plan perpendiculaire à la direction principale X.

Le ballon 2 de stockage de l'eau est de préférence de section circulaire transversalement à la direction principale X.

Le contour de la paroi périphérique 10 du seau 9 et le contour la paroi latérale du caisson 32 pris transversalement à la direction principale X est de préférence circulaire.

Comme notamment illustré sur les figures 3 et 4, chaque coquille 17 et 18 comprend une demi-lèvre 41 qui s'étend depuis une portion inférieure d'une surface intérieure 40 de la demi-paroi latérale de caisson 30. Chaque demi-lèvre 41 s'étend notamment dans un plan sensiblement transverse à la direction principale X.

Lorsque les coquilles 17 et 18 sont montées sur le seau 9, les demi-lèvres 41 forment ensemble une lèvre 42 du caisson 16 qui s'étend autour de la direction principale X.

Chaque demi-lèvre 41 présente une surface inférieure 45, orientée vers le bas, qui repose directement sur une portion plane 48 d'un bord supérieur 46 de la paroi périphérique 10 du seau 9.

Plus particulièrement, comme illustré sur la vue de la figure 7, dans une section transversale, la surface inférieure 45 peut former un angle D non nul par rapport à la portion plane 48 du bord supérieur 46 de manière à former une ligne de contact Lc entre chaque demi-lèvre 41, et donc entre la lèvre 42, et le bord supérieur 46 de la paroi périphérique 10 du seau 9.

La surface inférieure 45 et la portion plane 48 du bord supérieur 46 est de préférence à pente montante depuis la paroi latérale de caisson 32 vers l'espace de réception 33.

De préférence, chaque demi-lèvre 41, et donc la lèvre 42, s'étend depuis la surface intérieure 40 de la demi-paroi latérale de caisson 30, et donc de la paroi latérale de caisson 32, au-delà de ladite ligne de contact Lc.

A l'opposé de la surface inférieure 45, chaque demi-lèvre 41, et donc la lèvre 42, comprend une pente d'écoulement 47 à pente descendante depuis la demi-paroi latérale de caisson 30 vers l'espace de réception 33.

En particulier, dans une section transversale par rapport à la direction principale X, la pente d'écoulement 47 peut former un angle B compris entre 0,5° et 20° par rapport à un axe Y perpendiculaire à la direction principale X s'étendant dans le plan de ladite section transversale.

La pente d'écoulement 47 permet ainsi l'écoulement de condensats formés sur la surface intérieure 40 de la paroi latérale de caisson 32 vers le fond 8 du seau 9.

Dans le mode de réalisation illustré sur la figure 4, chaque demi-lèvre 41, et donc la lèvre 42, s'étend au-delà du bord 46 de la paroi périphérique 10 du seau 9. De cette manière, au moins une partie des condensants qui s'écoulent depuis la lèvre 42 tombent directement dans le seau 9.

Pour ajouter une garantie d'étanchéité supplémentaire, à la fois aux condensats et à l'air, le bord 46 de la paroi périphérique 10 du seau 9 peut être pourvu d'une cavité 50 ouverte supérieurement et recevant un joint d'étanchéité 51, la lèvre 42 reposant sur ledit joint d'étanchéité 51.

La cavité 50 peut s'étendre transversalement et autour de la direction principale X.

Comme illustré sur la vue de la figure 5, la cavité 50 peut comprendre au moins une ouverture 52, dans cet exemple trois ouvertures sur chaque coquilles 17 et 18, configurée pour évacuer un potentiel condensat présent dans ladite cavité 50.

L'ouverture 52 est formée entre une paroi périphérique intérieure 53 de la cavité 50 et l'espace de réception 33 pour permettre l'écoulement du condensant vers le fond 8 du seau 9.

La vue de la figure 5 permet également d'illustrer que le seau 9 comprend un réseau 55 de surfaces et/ou de conduites permettant de diriger les condensats s'écoulant depuis la lèvre 42 ou les ouvertures 52 vers une partie inférieure du seau 9 recevant un réservoir de condensats (non visible sur les figures).

Dans une variante de réalisation illustrée sur la figure 6, le bord 46 ne comprend pas de cavité de réception d'un joint, mais un congé 56 concave par rapport à l'espace de réception 33 au niveau d'une arrête 57 intérieure du bord 46.

La demi-lèvre 41 recouvre entièrement le dessus du congé 56 dans cet exemple. Néanmoins, la demi-lèvre 41 pourrait recouvrir partiellement, ou pas du tout, le dessus du congé 56. Dans ce cas, les condensats qui s'écoulent depuis la pente 47 s'écouleront dans le congé 56, avant de s'écouler dans le fond 8 du seau 9.

Dans les modes de réalisation des figures 4 et 5 et de la figure 6, le seau 9 comprend une jupe extérieure 60, s'étendant depuis le bord 46. Cette jupe extérieure 60 permet l'insertion d'une partie supérieure 61 du manteau 37 entre la jupe extérieure 60 et la paroi périphérique 10 du seau 9.

Par ailleurs, le bord 46 est pourvu d'un bourrelet 62 radial extérieur qui s'insère entre la demi-lèvre 41 de chaque coquille 17 et 18 et une nervure intérieure 63 sur la surface intérieure 40 de la demi-paroi latérale de caisson 30. Cette insertion permet un blocage de chaque demi-coquille 17 et 18 suivant la direction principale X.

Comme illustré sur la vue de la figure 3, la demi-lèvre 41 d'au moins l'une des coquilles 17 et 18, dans cet exemple au moins la coquille arrière 18, présente une interruption 65 configurée pour faciliter la déformation élastique de ladite coquille 17 ou 18 et le déplacement latéral Dt de chacun des bords d'extrémité 35 de la demi-paroi latérale 30 lors de son montage sur le seau 9.

L'interruption 65 est présente à une position centrale de la demi-lèvre 41. Néanmoins, l'interruption 65 pourrait être à une autre position comprise entre les deux bords d'extrémité 35 de la demi-paroi latérale 30. Dans une variante non-illustrée la demi-lèvre 41 pourrait comprendre une pluralité d'interruptions 65.

Dans cet exemple, la longueur Li de l'interruption 65, mesurée suivant une direction d'élongation E de la demi-lèvre 41, est inférieure à 20% de la longueur LI de la demi-lèvre 41, mesurée suivant la direction d'élongation E.

L'interruption 65 est ici formée par une réduction de largeur La de la demi-lèvre 45, jusqu'à une largeur quasi nulle ou nulle.

## Revendications

1. Dispositif (1) de chauffage thermodynamique d'eau sanitaire comprenant:
- un ballon (2) de stockage de l'eau ;
- un seau (9) monté sur une partie supérieure (4) du ballon (2), le seau (9) formant un fond (8) et comprenant une paroi périphérique (10) s'étendant à partir et autour du fond (8) pour former au moins partiellement un espace de réception (33) ;
- un caisson (16) monté de manière amovible sur le seau (9) et comprenant une paroi latérale de caisson (32) et une surface supérieure de caisson (20) pour former au moins partiellement avec le seau (9) l'espace de réception (33) ;
- un module de chauffage de l'eau (5) comprenant une pompe à chaleur (6), au moins une partie de la pompe à chaleur (6) étant disposée dans l'espace de réception (33) ;
- un module d'extraction d'air (15) monté à l'intérieur de l'espace de réception (33) ;
**caractérisé en ce que** le caisson (16) comprend une lèvre (42) s'étendant depuis une surface intérieure (40) de la paroi latérale de caisson (32), la lèvre (42) reposant sur un bord (46) supérieur de la paroi périphérique (10) du seau (9), la lèvre (42) formant une pente d'écoulement (47) configurée pour permettre l'écoulement de condensats formés sur la surface intérieure (40) de la paroi latérale de caisson (32) vers le fond (8) du caisson (16).

2. Dispositif (1) selon la revendication 1, **caractérisé en ce que** la lèvre (42) du caisson (16) s'étend depuis la surface intérieure (40) de la paroi latérale de caisson (32) au-delà du bord (46) de la paroi périphérique (10) du seau (9).

3. Dispositif (1) selon la revendication 1 ou 2, **caractérisé en ce que** la lèvre comprend une face inférieure destinée à être en contact avec le bord supérieur (46) et une surface supérieure opposée à la face inférieure, la pente d'écoulement (47) étant formée sur la face supérieure de la lèvre (42).

4. Dispositif (1) selon l'une quelconque des revendications précédentes, **caractérisé en ce que** la lèvre (42) présente une surface inférieure (45) sensiblement plane reposant directement sur une portion plane (48) du bord supérieur (46) de la paroi périphérique (10) du seau (9), et ce que, dans une section transversale, la surface inférieure (45) forme un angle (D) non nul par rapport à la portion plane (48) du bord supérieur (46) de manière à former une ligne de contact (Lc) entre la lèvre (42) et le bord supérieur (46) de la paroi périphérique (10) du seau (9).

5. Dispositif (1) selon l'une quelconque des revendications précédentes, **caractérisé en ce que** le caisson (16) comprend deux coquilles (17 ; 18) fixées de manière amovible l'une à l'autre, chaque coquille (17 ; 18) formant une demi-paroi latérale de caisson (30) et une demi-surface supérieure de caisson (31), les demi-parois latérales de caisson (30) formant la paroi latérale de caisson (30) et les demi-surfaces supérieures de caisson (31) formant la surface supérieure de caisson (20) ;
chaque coquille (17 ; 18) comprenant, sur une surface intérieure (40) de la demi-paroi latérale de caisson (30), une demi-lèvre (41), les demi-lèvres (41) formant ensemble ladite lèvre (42) du caisson (16).

6. Dispositif (1) selon la revendication précédente, **caractérisé en ce que** les coquilles (17 ; 18) sont configurée pour être déformée élastiquement lors de leur montage sur le dispositif (1), notamment sur le seau (9), et **en ce que** la demi-lèvre (41) d'au moins l'une des coquilles (17 ; 18) présente une interruption (65) configurée pour faciliter la déformation élastique de ladite coquille (17 ; 18) lors de son montage sur le dispositif (1), notamment sur le seau (9).

7. Dispositif (1) selon la revendication précédente, **caractérisé en ce que** l'interruption (65) est présente à une position centrale de la demi-lèvre (41).

8. Dispositif (1) selon la revendication 6 ou 7, **caractérisé en ce que** la longueur (Li) de l'interruption (65), mesurée suivant une direction d'élongation (E) de la demi-lèvre (41), est inférieure à 20% de la longueur (Ll) de la demi-lèvre (41), mesurée suivant la direction d'élongation (E) de la demi-lèvre (41).

9. Dispositif (1) selon l'une quelconque des revendications précédentes, **caractérisé en ce que** le seau (9) comprend un réseau (55) de surfaces et/ou de conduites permettant de diriger un condensat s'écoulant depuis la lèvre (42) vers une partie inférieure du seau (9) recevant un réservoir de condensats.

10. Dispositif (1) selon l'une quelconque des revendications précédentes, **caractérisé en ce que** le bord supérieur (46) de la paroi périphérique (10) du seau (9) forme une cavité (50) recevant un joint d'étanchéité (51), la lèvre (42) reposant sur ledit joint d'étanchéité (51).

11. Dispositif (1) selon la revendication précédente, **caractérisé en ce que** la cavité (50) recevant le joint d'étanchéité (51) comprend au moins une ouverture (52) configurée pour évacuer un potentiel condensat présent dans ladite cavité (50).

12. Dispositif (1) selon l'une quelconque des revendications 1 à 9, **caractérisé en ce que** le bord supérieur (46) de la paroi périphérique (10) du seau (9) comprend un chanfrein ou un congé (56), notamment un congé (56) concave par rapport à l'espace de réception (33).

13. Dispositif (1) selon l'une quelconque des revendications précédentes, **caractérisé en ce que** la lèvre (42) est dans une partie inférieure du caisson (16).

14. Dispositif (1) selon l'une quelconque des revendications précédentes, **caractérisé en ce que** la hauteur (Hp) de la paroi périphérique (10) du seau (9) perpendiculairement au fond (8) est inférieure à la hauteur (He) de la paroi latérale de caisson (32) perpendiculairement au fond (8).
